# EUROPÄISCHE PATENTSCHRIFT

(11) **EP 1 911 059 B1**
(45) Veröffentlichungstag und Bekanntmachung des Hinweises auf die Patenterteilung: **10.06.2009**
(21) Anmeldenummer: 06777558.5
(22) Anmeldetag: 04.07.2006
(51) Int. Cl.: H01H 79/00, H01T 1/14

(54) **KURZSCHLIEßEINRICHTUNG FÜR DEN EINSATZ IN NIEDER- UND MITTELSPANNUNGSANLAGEN ZUM SACH- UND PERSONENSCHUTZ**
SHORT-CIRCUITING DEVICE FOR USE IN LOW-VOLTAGE AND MEDIUM-VOLTAGE SYSTEMS FOR THE PROTECTION OF PARTS AND PERSONNEL
DISPOSITIF DE MISE EN COURT-CIRCUIT DESTINE A ETRE UTILISE DANS DES INSTALLATIONS BASSE ET MOYENNE TENSION POUR LA PROTECTION DES BIENS ET DES PERSONNES

(30) Priorität: 04.08.2005 DE 102005036812; 06.10.2005 DE 102005048003
(43) Veröffentlichungstag der Anmeldung: 16.04.2008
(62) Teilanmeldung aus: 08018404.7
(73) Patentinhaber: DEHN + SÖHNE GMBH + CO KG, D-92318 Neumarkt (DE)
(72) Erfinder: ZAHLMANN, Peter, 92318 Neumarkt/Opf. (DE); EHRHARDT, Arnd, 92318 Neumarkt (DE)
(74) Vertreter: Meissner, Bolte & Partner
(86) Internationale Anmeldenummer: PCT/EP2006/063823
(87) Internationale Veröffentlichungsnummer: WO 2007/014816

(56) Entgegenhaltungen:
- DE-A1- 2 502 343
- DE-B3- 10 313 045
- FR-A- 1 514 214
- US-A- 3 425 017

## Beschreibung

Die Erfindung betrifft eine weiterentwickelte Kurzschließeinrichtung für den Einsatz in Nieder- und Mittelspannungsanlagen zum Sach- und Personenschutz, umfassend ein Schaltelement, welches vom Auslösesignal einer Fehlererfassungseinrichtung betätigbar ist, zwei sich gegenüberliegende Kontaktelektroden mit Mitteln zur Stromzuführung, wobei diese an einen Stromkreis mit Anschlüssen von unterschiedlichem Potential kontaktierbar sind, weiterhin die Kontaktelektroden unter mechanischer Vorspannung stehend im Kurzschlussfall federkraftunterstützt eine Relativbewegung zueinander ausführen, ein Opferelement als Abstandshalter zwischen den Kontaktelektroden sowie mit einer elektrischen Verbindung zwischen dem Opferelement und dem Schaltelement einerseits und einer der Kontaktelektroden andererseits, um eine stromflussbedingte thermische Zerstörung des Opferelements gezielt herbeizuführen, gemäß Oberbegriff des Patentanspruchs 1.

Weiterhin betrifft die Erfindung ein Verfahren zum Einleiten eines Kurzschlusses in Nieder- und Mittelspannungsanlagen mit einer Kurzschließeinrichtung.

In elektrischen Schalt- und Verteileranlagen können verschiedene Fehler eintreten, die nicht unmittelbar zum Ansprechen bzw. nur zu einem verzögerten Ansprechen vorhandener Überstrom-Schutzeinrichtungen führen. Beispielhaft seien hier Störlichtbögen erwähnt. Ähnliche Probleme treten insbesondere hinsichtlich des Personenschutzes durch betriebsbedingte oder auf Fehler zurückzuführende Potentialdifferenzen auf. Solcherart Fehler können zu extremen Sachschäden, aber auch Personenschäden führen. Zur Begrenzung der Schäden ist neben einer sehr schnellen Erfassung des Fehlers auch dessen rasche Abschaltung erforderlich.

Für die schnelle Erfassung verschiedener Fehlerfälle gehören verschiedenste Lösungen zum Stand der Technik.
Verwiesen sei hier beispielsweise auf die DE 43 31 992 A1, die eine gegen Störlichtbögen gesicherte zellenartige Schaltanlage zur Verteilung elektrischer Energie offenbart. Auch in der DE 43 45 170 A1 ist eine Störlichtbogen-Schutzeinrichtung für Schaltanlagen beschrieben, wobei dort das eigentliche Schalt- oder Schutzgerät von einem Signal aus einer UND-Verknüpfung mindestens eines lichtempfindlichen Sensors und eines lichtunempfindlichen Sensors betätigt wird. Der eigentliche Kurzschließer umfasst eine Spule, wobei der Kurzschließer infolge der Kräfte, die durch den Induktionsstrom in unter einem Vakuum stehenden becherartigen Metallteilen entstehen, einen metallischen Kurzschluss zwischen den kurzzuschließenden Teilen erzeugt. Die Energiespeicherquelle und die Spule sollen so bemessen werden, dass der erwähnte metallische Kurzschluss in einer Zeit zwischen 0,1 ms und 2 ms erfolgt.

Bei einem Kurzschließer zur Verwendung in Anlagen zur Verteilung elektrischer Energie gemäß DE 197 46 815 A1 ist ein direkt von einem Gasgenerator angetriebenes kurzschließendes Element mit einem Kurzschließerkolben vorgesehen. Der dortige Kurzschließerkolben soll unabhängig von Fertigungstoleranzen eine optimale Stossbewegung ausführen und gleichzeitig transportgesichert sein.

Weitere typische Kurzschließer des Standes der Technik sind beispielsweise in der DE 94 19 141 U1, DE 197 46 815 A1 sowie DE 42 35 329 C2 beschrieben. Hierbei wird zwischen mehrfach verwendbaren und einmalig wirkenden Einrichtungen unterschieden. Wieder verwendbare Kurzschließer sind sehr aufwendig und kostenintensiv. Bei einmalig wirkenden Kurzschließern wird im Allgemeinen eine Sprengladung oder ein Gasgenerator zum Aufeinanderzubewegen der Elektroden eingesetzt, was verständlicherweise besondere Schutzmaßnahmen bei der Herstellung, dem Transport und dem Einsatz nach sich zieht.

Gemäß der DE 42 35 329 A1 gehört eine Kurzschlusseinrichtung zum Stand der Technik, welche aus mindestens einem Schaltelement besteht, das mit einem Auslösesignal einer Fehlererkennungseinrichtung betätigt wird. Der dort vorgesehene Kurzschließer umfasst mindestens zwei das Schaltelement zwischen sich aufnehmende Elektroden und weist stromführende Teile oder Bereiche auf. Infolge des sowohl in dem Schaltelement als auch in dem Kurzschließer direkt fließenden Stroms in den stromführenden Teilen wird mindestens ein bewegbarer oder deformierbarer stromführender Bereich gegen die Elektroden gedrückt und somit ein metallischer Kurzschluss erzeugt. Bei dieser bekannten Kurzschlusseinrichtung sind die Ansprechzeiten unzureichend und es ist die konstruktive Gesamtanordnung unter Fertigungsaspekt sehr kostenintensiv.

Bei der Lehre gemäß Patentschrift DE 103 13 045 B3 wird eine Kurzschließeinrichtung für den Einsatz in Nieder- und Mittelspannungsanlagen vorgestellt, welche ebenfalls ein Schaltelement umfasst, welches von einem Auslösesignal einer Fehlererfassungseinrichtung betätigt wird. Nach der dortigen Erfindung ist das Schaltelement eine triggerbare Überspannungs-Schutzeinrichtung, welche durcheinen Strom- oder Spannungsimpuls zum Ansprechen bringbar und im Fehlerfall zerstörbar ist. Mindestens eine der die Überspannungs-Schutzeinrichtung aufnehmenden Elektroden steht unter mechanischer Vorspannung und ist in Richtung auf die gegenüberliegende Elektrode bewegbar, wobei die Überspannungs-Schutzeinrichtung einen Elektrodenabstandshalter bildet, welcher im Fall der Zerstörung ein In-Kontakt-Kommen der Elektroden zur Kurzschlussbildung ermöglicht.
Das vorerwähnte Schaltelement kann eine Reihenschaltung aus einer triggerbaren Überspannungs-Schutzeinrichtung und einer Einrichtung mit einstellbarem oder definiertem Schmelzintegral sein. Bei dieser Reihenschaltung kann im Fehlerfall lediglich die Einrichtung mit dem definierten Schmelzintegral zerstört werden. In einer Ausführungsform ist die vorerwähnte Einrichtung eine Glasrohr-Sicherung, ein linearer oder nichtlinearer Widerstand, ein Varistor, ein niedrigschmelzendes Metall oder eine Metall-Legierung, eine halbleitende oder leitende Keramik, ein derartiges Glas oder Ähnliches. Zur Erzeugung der mechanischen Vorspannung und der Elektrodenrelativbewegung wird gemäß DE 103 13 045 B3 eine Zug- oder Druckfeder verwendet. Auch ist gemäß der diesbezüglichen Lehre des Standes der Technik eine Ausführungsform der Elektroden als Topf mit einer Gegenelektrode geläufig, die eine in den Topf eintauchende Stempelform besitzt.

Es hat sich jedoch im Ergebnis weiterer Untersuchungen gezeigt, dass der Ausführung und Optimierung des Opferelements für die funktionalen Eigenschaften des Kurzschließers eine große und außerordentliche Bedeutung zukommt. Grundsätzliches Ziel der Optimierung einer Kurzschlusseinrichtung ist es, eine möglichst schnelle Schließbewegung der Hauptkontakte und eine sehr geringe Belastung des Schaltelements zu erreichen, wobei das Opferelement diese beiden Parameter wesentlich beeinflusst.

Aus der FR-A-1.514.214 ist ein Zylinder aus einem hochschmelzenden metallischen Material vorbekannt, welcher als Opferelement angewendet wird. Weiterhin ist aus diesem Dokument ein Schmelzelement in Form eines Spiraldrahtes vorbekannt.

Aus dem Vorgenannten ist es daher Aufgabe der Erfindung, eine weiterentwickelte Kurzschließeinrichtung für den Einsatz in Nieder- und Mittelspannungsanlagen zum Sach- und Personenschutz anzugeben, wobei diese Kurzschließeinrichtung über ein kostengünstig zu fertigendes Opferelement verfügen soll, welches zu einer minimierten Belastung des Schaltelements führt und das eine möglichst hohe elektrische Leitfähigkeit zur Minimierung der Kommutierungszeit bei gleichzeitiger hoher mechanischer Festigkeit zum Einsatz einer hohen Federkraft mit dem Ziel einer Reduzierung der Bewegungszeit besitzt.

Die Lösung der Aufgabe der Erfindung erfolgt mit einer Kurzschließeinrichtung gemäß der Merkmalskombination nach Patentanspruch 1, wobei ergänzend auf ein erfindungsgemäßes Verfahren zur Einleitung eines Kurzschlusses in Niederspannungsanlagen unter Verwendung der erfindungsgemäßen Kurzschließeinrichtung verwiesen wird.

Bei der erfindungsgemäßen Kurzschließeinrichtung gemäß der Erfindung für den Einsatz in Nieder- und Mittelspannungsanlagen zum Sach- und Personenschutz umfasst diese ein Schaltelement, welches vom Auslösesignal einer Fehlererfassungseinrichtung betätigbar ist. Weiterhin sind zwei sich gegenüberliegende Kontaktelektroden mit Mitteln zur Stromzuführung vorgesehen, wobei die Kontaktelektroden an einen Stromkreis mit Anschlüssen von unterschiedlichem Potential kontaktierbar sind.

Weiterhin führen die Kontaktelektroden, unter mechanischer Vorspannung stehend, im Kurzschlussfall federkraftunterstützt eine Relativbewegung zueinander aus.

Das Opferelement, welches als Abstandshalter zwischen den Kontaktelektroden vorgesehen ist, steht in elektrischer Verbindung mit dem Schaltelement einerseits und einer der Kontaktelektroden andererseits, um eine stromflussbedingtes thermische Zerstörung gezielt herbeizuführen.

Erfindungsgemäß ist das Opferelement als dünnwandiger Hohlzylinder aus einem hochschmelzenden metallischen Material ausgeführt.

Bei einer Ausführungsform der Erfindung besteht die Möglichkeit, im Hohlzylinder eine elektrisch leitfähige Substanz aufzunehmen. Der Hohlzylinder ist ein Gebilde aus einem druckfesten Material, wobei die vorerwähnte Füllung als beispielsweise niedrigschmelzendes Metall ausgeführt wird. Zur Vermeidung eines zu hohen Schmelzintegralwerts kann anstelle einher partiellen Befüllung auch eine isolierende Schicht mit geringer mechanischer bzw. auch geringer Temperaturbeständigkeit zwischen dem Hohlzylinder und der eigentlichen leitfähigen Substanz angeordnet werden.

Bei der gewünschten Zerstörung des Opferelements, d.h. des Hohlzylinders, wird die im Inneren befindliche Substanz freigesetzt und kann bereits vor Schließung bzw. vollständigem Berühren auch ohne mechanische Bewegung der Hauptkontakte einen elektrisch leitfähigen Kurzschluss realisieren oder einen solchen Kurzschluss unterstützen.

Der Hohlzylinder kann in Ausnehmungen der Kontaktelektroden eingesetzt und geführt werden, so dass ein geringer Übergangswiderstand gegeben ist.

Bei einer Variante der Erfindung ist in der feststehenden Kontaktelektrode ein Isolierkörper und eine Hilfselektrode befindlich, wobei die Hilfselektrode mit dem Opferelement in Verbindung steht.

Die sich gegenüberstehenden Seiten der Kontaktelektroden bzw. die gegenüberliegenden Flächen können eine komplementär konische Form mit sich ergebender zentrierender Wirkung bei dem Inkontaktkommen im Kurzschlussfall aufweisen.

Erfindungsgemäß ist das Verhältnis zwischen dem Durchmesser und der Wandstärke des Hohlzylinders größer 10 : 1 gewählt.

Durch definierte Strukturen oder Wandstärkeschwankungen im Hohlzylinder können sich Strompfade ausbilden, mit der Folge einer ungleichmäßigen Erwärmung bei Strombelastung und einer Deformation mit einhergehendem Verlust der mechanischen Festigkeit. Es bleibt in diesem Fall in vorteilhafter Weise die leitfähige Verbindung zwischen den Kontaktelektroden erhalten, jedoch sinkt die mechanische Widerstandskraft des Hohlzylinders, so dass unter Wirkung der Federkraft der Kurzschließer schnell in einen Schließzustand überführt werden kann.

Zwischen den Kontaktelektroden ist ein Hohlraum ausbildbar, um Teile des zerstörten Opferelements aufzunehmen, und zwar ohne dass die gewünschte niederohmige Kontaktverbindung im Kurzschlussfall beeinträchtigt wird.

Zwischen den Kontaktelektroden kann ein im geschlossenen Zustand wirksamer Entlüftungskanal oder eine Entlüftungsbohrung wirksam sein, um zu verhindern, dass durch einen Druckanstieg im Kurzschlussfall, insbesondere bei der Entstehung eines Lichtbogens Kräfte entstehen, die dem Aufeinanderzubewegen der Kontaktelektroden schließverzögernd entgegenwirken.

Die Einrichtung zur Erzeugung der Vorspannkraft kann als Druckfeder, Tellerfeder oder dergleichen Federanordnung ausgeführt werden.

Die Erfindung soll nachstehend anhand von Ausführungsbeispielen sowie unter Zuhilfenahme von Figuren näher erläutert werden.

Hierbei zeigen:
- Fig. 1: eine Ausführungsform der Kurzschließeinrichtung mit druckbelasteter beweglicher Kontaktelektrode und hohlzylindrischem Opferelement;
- Fig. 2: eine Ausführungsform analog Fig. 1, jedoch mit einem hohlzylindrischen Opferelement, welches mindestens teilweise mit einer leitfähigen Substanz gefüllt ist, und
- Fig. 3: ein Blockschaltbild zur Erläuterung des Verfahrens zum Einleiten eines Kurzschlusses in Niederspannungsanlagen mit gestaffelter Zuschaltung.

In den nachfolgenden Ausführungsbeispielen werden für gleiche oder gleichwirkende Elemente dieselben Bezugszeichen verwendet.

Gemäß den Ausführungsbeispielen kommt dem Opferelement 5 eine besondere Bedeutung bezüglich der effektiven Wirkungsweise der Kurzschließeinrichtung zu. Ziel der Optimierung der Kurzschließeinrichtung ist es, eine möglichst schnelle Schließbewegung der Hauptkontakte und eine sehr geringe Belastung des Schaltelements zu erreichen. Die Geschwindigkeit der Schließbewegung der Hauptkontakte wird neben dem Kontaktabstand, der Masse des bewegten Kontakts, der wirksamen Gegenkräfte auch wesentlich durch die Kraft-Weg-Kennlinie der eingesetzten Feder 4 bestimmt. Je höher die Anfangskraft im gespannten Zustand und je höher die Restkraft im geschlossenen Zustand des Kurzschließers ist, desto kürzer wird die Schließzeit der Hauptkontakte.

Die Masse des bewegten Kontakts und die Federkraft wirken im gespannten Zustand permament auf das Opferelement und erfordern eine gewisse mechanische Festigkeit.

Andererseits soll das Opferelement möglichst bereits infolge einer geringen Energiezufuhr überlastet werden und die gewünschte Bewegung des entsprechenden Hauptkontakts, d.h. der jeweiligen Kontaktelektrode bewirken. Bis zur Stromkommutierung des Fehlerstroms auf die Hauptkontakte wird das Schaltelement mit dem Fehlerstrom belastet. Je geringer diese Belastung ist, desto geringer können die Kosten für das Schaltelement gehalten werden. Neben den Kosten und dem Schutz des Schaltelements soll eine schnelle Überlastung des Opferelements auch einer raschen Verringerung der Impedanz des Kurzschlusspfads dienen, da nach dem Schließen der Hauptkontakte ein rein metallischer Kurzschluss realisiert ist. Damit wird die Impedanz des Schaltelements sowie eventuell die vorhandene Impedanz des Lichtbogens und der im Wesentlichen ohmsche Widerstand des Opferelements aus dem Fehlerstromkreis eliminiert.

Die erfindungsgemäßen Opferelemente besitzen folgende Eigenschaften. Es liegt ein geringes Schmelzintegral (I²t-Wert) des Materials zur Minimierung der Belastung des Schaltelements vor. Die Opferelemente weisen eine hohe elektrische Leitfähigkeit zur Minimierung der Kommutierungszeit auf und besitzen eine hohe mechanische Festigkeit zum Einsatz einer hohen Federkraft mit Blick auf eine gewünschte Reduzierung der Bewegungszeit der Kontaktelektroden. Weiterhin liegt nur eine geringe Lichtbogenspannung bei der Zerstörung des Opferelements für die Realisierung einer kurzen Kommutierungszeit vor. Kräfte, welche der mechanischen Bewegung entgegenwirken, wie z.B. ein entstehender Druckanstieg, werden vermieden oder reduziert. Das Zerstörungsverhalten des insbesondere hohlzylindrischen Materials ist so ausgelegt, dass keine Beeinträchtigung der mechanischen Bewegung der Kontaktelektroden erfolgt.

Wie in den Fig. 1 und 2 dargestellt, ist das Opferelement 5 als dünnwandiger Hohlzylinder ausgeführt. Als Material für den Hohlzylinder eignen sich insbesondere aufgrund der hohen mechanischen Festigkeit Stähle oder Eisenlegierungen. Materialien mit hohen spezifischen Schmelzintegralwerten, wie z.B. Kupfer oder Silber, führen bei ausreichender mechanischer Festigkeit zu einer vergleichsweise höheren Belastung des Schaltelements.

Die dünnwandige Hohlzylinder-Geometrie ist so gewählt, dass das Verhältnis von Durchmesser zur Wandstärke im Wesentlichen größer 10 : 1 ist. Diese Geometrie besitzt gegenüber einem Vollzylinder desselben Materials bei gleichem Schmelzintegral eine deutlich höhere mechanische Festigkeit. Dies erlaubt es, höhere Federkräfte vorzugeben und sichert schnellere Schließzeiten der Kontaktelektroden.

Gegenüber Vollmaterial besitzt der erfindungsgemäße Hohlzylinder insbesondere bei Durchmessern von mehreren Millimetern einen weiteren, nachstehend erläuterten Vorteil.
Infolge von geringen Unsymmetrien bei der Stromaufteilung auf bzw. im Hohlzylinder erwärmt und schmilzt der Hohlzylinder selbst bei hohen Strombelastungen und kurzen Schmelzzeiten ungleichmäßig. Dieser Effekt kann bewusst durch den Stromübergang an den Kontaktstellen bzw. durch eine Strukturierung des Zylinders gefördert werden. Prinzipiell sind auch strukturelle Materialbeeinflussungen oder aber auch der Einsatz von Verbundmaterial denkbar.

Diese ungleichmäßige Erwärmung führt bei kleinen bis mittleren Strombelastungen (Schmelzzeiten Minuten bis einige wenige Millisekunden) zur Deformation des Hohlzylinders. Der Hohlzylinder verliert also bei diesem Prozess nahezu schlagartig seine mechanische Festigkeit, wodurch es zum Zusammendrücken des Zylinders und zum Schließen der Hauptkontakte des Kurzschließers kommt. Diese Art des Schließvorgangs ist sehr vorteilhaft, da der Vorgang selbst im Kurzschließer ohne nennenswerten Lichtbogen abläuft. Es entsteht daher keine zusätzliche Impedanz und keine Druckwelle, welche womöglich bei der Ausführungsform der Erfindung der Kontaktschließung entgegenwirkt.

Bei höheren Strömen schmilzt bzw. verdampft der Hohlzylinder ebenfalls nicht gleichmäßig, wodurch einzelne metallische Brücken bestehen bleiben und somit das lichtbogenfreie Verhalten des Kurzschließers bis weit in den kA-Bereich erhalten bleibt.

Ein Lichtbogen entsteht hier quasi erst dann, wenn der Hohlzylinder komplett verdampft ist und die Hauptkontakte womöglich noch nicht vollständig geschlossen wurden.

Für den Fall einer Lichtbogenzündung bei hohen Stromstärken kann ein größerer Hohlraum bzw. auch zusätzlich eine Entlüftung vorgesehen sein, welche den Druckaufbau und damit die entstehenden Gegenkräfte begrenzt.

Die Anordnung des Opferelements, der Hauptkontakte und der Gasströmung ist so gewählt oder gestaltet, dass bei einer Lichtbogenzündung der Lichtbogen sofort von dem Hilfspfad mit dem Schaltelement 9 auf die beiden Kontaktelektroden 2 und 6 kommutiert. Hierdurch kann in diesem Fall das Schaltelement 9 bereits vor dem schließen der Kontaktelektroden vom Stromfluss entlastet werden.

Um die Lichtbogenfreiheit auch bei höchsten Strömen zu gewährleisten, kann zusätzlich noch eine weitere Stufe der Stromübernahme vor dem Schließen der Hauptkontakte realisiert werden. Hier ist die Verwendung eines Schleifkontakts oder eines niedrigschmelzenden Materials möglich.

Gemäß den Darstellungen nach Fig. 1 und 2 ist demnach ein elektrisch leitendes Gehäuse 1 mit einem beweglichen Kontaktelektrodenelement 2 vorhanden, das unter der Wirkung einer Feder 4 vorgespannt ist. Die bewegliche Kontaktelektrode 2 ist gegenüber dem elektrisch leitenden Gehäuse 1 mittels einer Isolation 3 isoliert. Im Zentrum der festen Kontaktelektrode 6 befindet sich ein Hilfskontakt 8 für das Schaltelement 9 sowie ein Anschluß für das Schaltelement 9. Weiterhin ist hier eine Isolation 7, hin zum elektrisch leitenden Gehäuse 1 sowie zur Kontaktelektrode 6 vorhanden.

Mit dem Bezugszeichen 10 ist eine leitfähige Substanz symbolisiert, die als vollständige oder partielle Füllung des Hohlzylinder-Opferelements 5 verwendet werden kann.

Bei dieser Ausführungsform nach Fig. 2 kann die leitende Substanz 10 z.B. als niedrigschmelzendes Metall oder leitende Flüssigkeit ausgeführt werden.

Das erfindungsgemäße Prinzip des Verfahrens zur Einleitung eines Kurzschlusses beruht auf einer gestaffelten Zuschaltung des Kurzschließers mit folgendem Zeitablauf.

Nach der Erfassung eines Störungsfalls, z.B. einem Störlichtbogen in der Anlage, wird das Schaltelement des Kurzschließers kurzzeitig angesteuert. Der mögliche Kurzschlussstrom durch das Schaltelement wird durch das Opferelement und die Impedanz des Anschlusses sowie des Schaltelements begrenzt. Der Strom kommutiert vom Fehlerort zum Kurzschließer. Nach einer einstellbaren Zeit unterbricht das Schaltelement den Kurzschlussstrom und die Anlage und der Fehlerort werden wieder mit Netzspannung belastet. Im Falle eines Wischers und einer ausreichenden Wiederverfestigung der Fehlerstelle bleibt die Versorgung der Anlage bestehen. Der Kurzschließer meldet den aufgetretenen Fehler und weist somit auf eine notwendige Anlagenüberprüfung hin.

Bleibt der Fehlerfall bestehen, wird das Schaltelement des Kurzschließers erneut und dauerhaft angesteuert. Das Opferelement des Kurzschließers wird in diesem Fall überlastet und ein dauerhafter metallischer Kurzschluss erzeugt, welcher eine Abschaltung der Anlage erzwingt.

Bei der vorgestellten Lösung wird das Opferelement so ausgelegt, dass bereits nach geringsten Strombelastungen (niedrige I²t-Werte) ein metallischer Kurzschluss erzielt werden kann. Die in diesem Fall eingesetzten Schaltelemente müssen damit nur eine sehr geringe Stromtragfähigkeit bzw. ein geringes Schaltvermögen aufweisen.

Für eine Anwendung des beschriebenen Verfahrens ist bei Beibehalten der Konstruktion eine differenzierte Auslegung des Opferelements und des Schaltelements empfehlenswert. Alternativ zu einer nahezu entgegengesetzten Optimierung des vorgestellten Kurzschließers kann dieser jedoch recht einfach durch einen parallel geschalteten Pfad für das erläuterte Verfahren ertüchtigt werden. Somit ist eine preisgünstige und bedarfsgerechte Erweiterung des einfachen Kurzschließers jederzeit zum Einsatz des erläuterten Verfahrens möglich.

Fig. 3 zeigt eine prinzipielle Darstellung bezüglich der Parallelschaltung eines weiteren Pfades. Der zusätzliche Parallelpfad besteht im Wesentlichen aus einem ansteuerbaren Schaltelement 17 mit mittlerer bis hoher Stromtragfähigkeit und Ausschaltvermögen. Zusätzlich kann eine Impedanz 16 vorgesehen sein. Mit Hilfe der Impedanz ergibt sich die Möglichkeit, die Höhe des Kurzschlussstroms bzw. den Wert des Stromquadratimpulses, z.B. mit nichtlinearen Impedanzen zu beeinflussen. Dies kann einerseits sinnvoll sein, um bei dem ersten zeitlich begrenzten Durchschalten des Schaltelements ein Ansprechen von möglichen Überstrom- bzw. Unterspannungsschutz-Einrichtungen des Netzes zu vermeiden und andererseits um bei weniger leistungsstarken Schaltelementen die maximale Belastung hinsichtlich Stromtragfähigkeit und Löschfähigkeit nicht zu überschreiten.

Die Höhe der Impedanz 16 sollte jedoch einige 100 mΩ nicht überschreiten, da ansonsten eine Kommutierung des Fehlerstroms zum Gesamtgerät (Kurzschließerpfad 1 und 2) stark behindert wird. Vorzugsweise sollte die Impedanz kleiner als wenige mΩ sein.

Als Schaltelement 17 sind insbesondere Halbleiterschalter, z.B. Thyristoren bzw. IGBTs, aber auch triggerbare Vakuumschalter und Funkenstrecken geeignet.

## Patentansprüche

1. Kurzschließeinrichtung für den Einsatz in Nieder- und Mittelspannungsanlagen zum Sach- und Personenschutz, umfassend ein Schaltelement (9), welches vom Auslösesignal einer Fehlererfassungseinrichtung betätigbar ist, zwei sich gegenüberliegende Kontaktelektroden (2, 6) mit Mitteln zur Stromzuführung, wobei diese an einen Stromkreis mit Anschlüssen von unterschiedlichem Potential kontaktierbar sind, weiterhin die Kontaktelektroden (2, 6), unter mechanischer Vorspannung stehend, im Kurzschlussfall federkraftunterstützt eine Relativbewegung zueinander ausführen,
ein Opferelement (5) als Abstandshalter zwischen den Kontaktelektroden (2, 6) sowie mit einer elektrischen Verbindung zwischen dem Opferelement (5) und dem Schaltelement (9) einerseits und einer der Kontaktelektroden (2, 6) andererseits, um eine stromflussbedingte thermische Zerstörung des Opferelements (5) gezielt herbeizuführen,
**dadurch gekennzeichnet, dass**
das Opferelement (5) ein dünnwandiger Hohlzylinder mit einem Verhältnis zwischen Durchmesser und Wandstärke des Hohlzylinders größer 10 : 1 aus einem hochschmelzenden metallischen Material ist.

2. Kurzschließeinrichtung nach Anspruch 1,
**dadurch gekennzeichnet, dass**
im Hohlzylinder eine elektrisch leitfähige Substanz (10) aufgenommen ist.

3. Kurzschließeinrichtung nach Anspruch 2,
**dadurch gekennzeichnet, dass**
zwischen der leitfähigen Substanz (10) und dem Hohlzylinder eine isolierende Schicht geringerer mechanischer Festigkeit und Temperaturbeständigkeit als das Material des Hohlzylinders vorgesehen ist.

4. Kurzschließeinrichtung nach einem der vorangegangenen Ansprüche,
**dadurch gekennzeichnet, dass**
der Hohlzylinder in Ausnehmungen der Kontaktelektroden (2, 6) eingesetzt und geführt ist.

5. Kurzschließeinrichtung nach einem der vorangegangenen Ansprüche,
**dadurch gekennzeichnet, dass**
in der feststehenden Kontaktelektrode (6) ein Isolierkörper (7) und ein Hilfselektrode (8) befindlich sind, wobei die Hilfselektrode (8) mit dem Opferelement (5) in Verbindung steht.

6. Kurzschließeinrichtung nach einem der vorangegangenen Ansprüche,
**dadurch gekennzeichnet, dass**
die sich gegenüberstehenden Seiten der Kontaktelektroden (2, 6) eine komplementär konische Form aufweisen.

7. Kurzschließeinrichtung nach einem der vorangegangenen Ansprüche,
**dadurch gekennzeichnet, dass**
der Hohlzylinder über die Wandstärke verteilt Strukturen zur Ausbildung von Strompfaden mit der Folge einer ungleichmäßigen Erwärmung bei Strombelastung und einer Deformation mit einhergehendem Verlust mechanischer Festigkeit aufweist.

8. Kurzschließeinrichtung nach einem der vorangegangenen Ansprüche,
**dadurch gekennzeichnet, dass**
zwischen den Kontaktelektroden (2, 6) ein Hohlraum ausgebildet ist, um Teile des zerstörten Opferelements aufzunehmen.

9. Kurzschließeinrichtung nach einem der vorangegangenen Ansprüche,
**dadurch gekennzeichnet, dass**
zwischen den Kontaktelektroden (2, 6) auch im geschlossenen Zustand ein Entlüftungskanal oder eine Entlüftungsbohrung wirksam ist.

10. Kurzschließeinrichtung nach einem der vorangegangenen Ansprüche,
**dadurch gekennzeichnet, dass**
die Einrichtung der Erzeugung der Vorspannkraft eine Druckfeder (4) ist.

11. Verfahren zum Einleiten eines Kurzschlusses in Niederspannungsanlagen unter Verwendung einer Kurzschließeinrichtung gemäß einem der vorangegangenen Ansprüche,
**gekennzeichnet durch**
eine gestaffelte Zuschaltung des Kurzschließers mit folgender Schritten:
- kurzzeitiges Ansteuern des Schaltelements (9) nach Erfassung eines Störungsfalls;
- Begrenzen des Kurzschlussstroms **durch** das Schaltelement (9) mittels des Opferelements (5) und **durch** die Impedanz des Anschlusses sowie die Impedanz des Schaltelements (9) selbst und Kommutieren des Stroms vom Fehlerort zum Kurzschließer;
- Unterbrechen des Kurzschlussstroms nach einer vorgegebenen Zeit **durch** das Schaltelement (9) und erneutes Belasten der Anlage mit Netzspannung;
- beim Bestehenbleiben des Fehlerfalls gegebenenfalls erneutes, jetzt dauerhaftes Ansteuern des Schaltelements (9);
- Zerstörung des Opferelements (5) und Erzeugen eines dauerhaften Kurzschlusses mit Abschaltung der Anlage.

## Claims

1. Short-circuiting device for use in low-voltage and medium-voltage systems for the protection of parts and personnel, comprising
a switching element (9), which can be actuated by the trigger signal of a fault detection device,
two mutually opposite contact electrodes (2, 6) having power supply means, wherein said contact electrodes (2, 6) can be contacted with an electric circuit having connections of different potentials, wherein further the contact electrodes (2, 6), being under a mechanical preload, carry out in the event of a short-circuit a relative movement in relation to one another assisted by a spring force,
a sacrificial element (5) as spacer between the contact electrodes (2, 6) and having an electrical connection between the sacrificial element (5) and the switching element (9) on the one hand, and one of the contact electrodes (2, 6) on the other hand, in order to bring about in a targeted manner a thermal destruction of the sacrificial element (5) in response to the current flow,
**characterized in that**
the sacrificial element (5) is a thin-walled hollow cylinder consisting of a high-melting metallic material, with a ratio of diameter to wall thickness of the hollow cylinder greater than 10:1.

2. Short-circuiting device according to claim 1,
**characterized in that**
an electrically conductive substance (10) is received in the hollow cylinder.

3. Short-circuiting device according to claim 2,
**characterized in that**
an insulating layer is provided between the conductive substance (10) and the hollow cylinder, the mechanical stability and temperature resistance of which are lower than those of the material of the hollow cylinder.

4. Short-circuiting device according to one of the preceding claims,
**characterized in that**
the hollow cylinder is inserted into and guided in recesses of the contact electrodes (2, 6).

5. Short-circuiting device according to one of the preceding claims,
**characterized in that**
an insulating body (7) and an auxiliary electrode (8) are located in the stationary contact electrode (6), wherein the auxiliary electrode (8) communicates with the sacrificial element (5).

6. Short-circuiting device according to one of the preceding claims,
**characterized in that**
the opposite sides of the contact electrodes (2, 6) have a complementary conical shape.

7. Short-circuiting device according to one of the preceding claims,
**characterized in that**
the hollow cylinder comprises structures distributed over the wall thickness for defining current paths, resulting in a non-uniform heating in the case of a current load and a deformation along with a loss of mechanical stability.

8. Short-circuiting device according to one of the preceding claims,
**characterized in that**
a hollow space is defined between the contact electrodes (2, 6) in order to receive parts of the destroyed sacrificial element.

9. Short-circuiting device according to one of the preceding claims,
**characterized in that**
a vent channel or a vent hole between the contact electrodes (2, 6) are active also in the closed state.

10. Short-circuiting device according to one of the preceding claims,
**characterized in that**
the device for producing the preloading force is a compression spring (4).

11. Method for initiating a short circuit in low-voltage systems by using a short-circuiting device according to one of the preceding claims,
**characterized by**
switching in the short-circuiting device in a staggered manner, comprising the following steps:
- actuating the switching element (9) for a short time after a fault event was detected;
- limiting the short-circuit current through the switching element (9) by means of the sacrificial element (5) and by the impedance of the connection and the impedance of the switching element (9) itself, and commuting the current from the fault location to the short-circuiting device;
- interrupting the short-circuit current after a predetermined time by the switching element (9) and loading the system anew with supply voltage;
- if the fault event remains, if necessary, actuating the switching element (9) again, now-permanently;
- destroying the sacrificial element (5) and generating a permanent short circuit including the shutdown of the system.

## Revendications

1. Dispositif de mise en court-circuit destiné à être employé dans des installations à basse et à moyenne tension pour la protection des biens et des personnes, comprenant un élément de commutation (9) susceptible d'être actionné par un signal de déclenchement d'un dispositif de détection d'erreurs, deux électrodes de contact mutuellement opposées (2 ; 6) avec des moyens pour l'amenée de courant, ces électrodes pouvant être mises en contact avec un circuit électrique avec des raccords à différents potentiels, dans lequel les électrodes de contact (2, 6), qui sont sous précontrainte mécanique, exécutent en cas de court-circuit un mouvement relatif l'une par rapport à l'autre avec assistance d'une force due à un ressort,
un élément sacrifié (5) à titre d'écarteur entre les électrodes de contact (2, 6), ainsi qu'une connexion électrique entre l'élément sacrifié (5) et l'élément de commutation (9) d'une part et l'une des électrodes de contact (2, 6) d'autre part, pour exécuter de façon ciblée une destruction thermique de l'élément sacrifié (5) provoquée par le passage d'un courant,
**caractérisé en ce que**
l'élément sacrifié (5) est un cylindre creux en un matériau métallique à point de fusion élevé à paroi mince dans lequel le rapport entre le diamètre et l'épaisseur de paroi du cylindre creux est supérieure à 10:1.

2. Dispositif de mise en court-circuit selon la revendication 1,
**caractérisé en ce qu'**une substance électriquement conductrice (10) est reçue dans le cylindre creux.

3. Dispositif de mise en court-circuit selon la revendication 2,
**caractérisé en ce qu'**il est prévu entre la substance conductrice (10) et le cylindre creux une couche isolante présentant une moindre solidité mécanique et une moindre résistance à la température que le matériau du cylindre creux.

4. Dispositif de mise en court-circuit selon l'une des revendications précédentes,
**caractérisé en ce que** le cylindre creux est mis en place et guidé dans des évidements des électrodes de contact (2, 6).

5. Dispositif de mise en court-circuit selon l'une des revendications précédentes,
**caractérisé en ce qu'**un corps isolant (7) et une électrode auxiliaire (8) se trouvent dans l'électrode de contact (6) immobile, ladite électrode auxiliaire (8) étant connectée à l'élément sacrifié (5).

6. Dispositif de mise en court-circuit selon l'une des revendications précédentes,
**caractérisé en ce que** les côtés mutuellement opposés des électrodes de contact (2, 6) présentent une forme conique complémentaire.

7. Dispositif de mise en court-circuit selon l'une des revendications précédentes,
**caractérisé en ce que** le cylindre creux présente, de façon répartie sur l'épaisseur de paroi, des structures pour réaliser des trajets électriques avec pour conséquence un échauffement irrégulier lors du passage de courant et une déformation avec une perte consécutive de solidité mécanique.

8. Dispositif de mise en court-circuit selon l'une des revendications précédentes,
**caractérisé en ce qu'**une cavité est ménagée entre les électrodes de contact (2, 6), afin de recevoir des parties de l'élément sacrifié détruit.

9. Dispositif de mise en court-circuit selon l'une des revendications précédentes,
**caractérisé en ce qu'**un canal ou un perçage de mise à l'air agit entre les électrodes de contact (2, 6) également à l'état fermé.

10. Dispositif de mise en court-circuit selon l'une des revendications précédentes,
**caractérisé en ce que** le moyen pour générer la force de précontrainte est un ressort de compression (4).

11. Procédé pour établir un court-circuit dans des installations à basse tension en utilisant un dispositif de mise en court-circuit selon l'une des revendications précédentes,
**caractérisé par**
une mise en circuit par gradins des éléments de court-circuit, présentant les étapes suivantes :
- bref pilotage de l'élément de commutation (9) après détection d'un cas de perturbation ;
- limitation du courant de court-circuit à travers l'élément de commutation (9) au moyen de l'élément sacrifié (5) et l'impédance du raccordement ainsi que l'impédance de l'élément de commutation (9) lui-même, et commutation du courant depuis l'emplacement d'erreur vers les éléments de court-circuit ;
- interruption du courant de court-circuit après un temps prédéterminé au moyen de l'élément de commutation (9), et nouveau chargement de l'installation avec la tension du réseau,
- si le cas d'erreur persiste, le cas échéant nouveau pilotage, maintenant durable, de l'élément de commutation (9) ;
- destruction de l'élément sacrifié (5) et génération d'un court-circuit durable avec mise hors service de l'installation.
